# EUROPÄISCHE PATENTSCHRIFT

(11) **EP 2 210 842 B1**
(45) Veröffentlichungstag und Bekanntmachung des Hinweises auf die Patenterteilung: **07.09.2011**
(21) Anmeldenummer: 09179167.3
(22) Anmeldetag: 15.12.2009
(51) Int. Cl.: B65H 45/14

(54) **Falzmaschine mit Schutzhaube**
Folding device with protective hood
Dispositif de pliage avec capot de protection

(30) Priorität: 23.01.2009 DE 202009000875 U
(43) Veröffentlichungstag der Anmeldung: 28.07.2010
(73) Patentinhaber: Maschinenbau Oppenweiler Binder GmbH & Co. KG, 71570 Oppenweiler (DE)
(72) Erfinder: Stöckel, Klaus, 71404, Korb (DE)
(74) Vertreter: Hano, Christian

(56) Entgegenhaltungen:
- DE-C1- 19 651 339
- DE-U1- 8 810 829
- DE-U1- 9 112 633
- DE-U1-202004 006 565

## Beschreibung

Die Erfindung betrifft eine Falzmaschine mit einem Gestell und einer an dem Gestell um eine horizontale Schwenkachse schwenkbar gelagerten Schutzhaube, wobei zwischen Schutzhaube und Gestell eine Gasfedervorrichtung angeordnet ist.

Aus der G 88 10 829 U1 ist eine Falzmaschine bekannt, die eine Schutzhaube aufweist, die außer dem Parallelbruch auch den Kreuzbruch abdeckt. Die Schutzhaube weist einlassseitig einen Bügel auf, an dem sie an dem Gestell der Falzmaschine angelenkt ist. Zur Erleichterung der Öffnungs- bzw. Schließbewegung der Schallschutzhaube ist einlassseitig eine Gaszugfeder an einem an der Schutzhaube angeordneten Vorsprung angelenkt. An dem dem Vorsprung gegenüberliegenden Ende weist die Gaszugfeder eine Öse zur Anlenkung am Falzmaschinengestell auf. Die Schutzhaube wird beim Öffnen und Schließen von Hand verschwenkt, wobei die Gaszugfeder die dazu aufzubringenden Handkräfte verringert. Aufgrund ihrer Größe ist die Schutzhaube sehr schwer. Auch wenn durch die Gaszugfeder die Handkräfte verringert werden, sind hohe Bedienkräfte erforderlich. Außerdem muss die Schutzhaube nicht für jeden Bedienerzugriff ganz geöffnet werden. In diesen Fall ist es nachteilig, wenn die Schutzhaube nur zwei stabile Stellungen hat. Dieses Problem wird zum Teil durch eine zusätzliche Rastposition gelöst. Nachteilig hieran ist, dass diese Rastposition zusätzliche Bedienkräfte erzeugt und eine festgelegte Stellung ist.

Der Erfindung liegt die Aufgabe zugrunde, mit konstruktiv einfachen Mitteln eine Falzmaschine zu schaffen, deren Schutzhaube mit geringen Bedienkräften verschwenkbar ist und sich in allen Schwenkstellungen nicht selbstständig ohne Bedienkraft bewegt.

Diese Aufgabe wird durch eine Falzmaschine mit den Merkmalen der Patentansprüche 1, 2 oder 3 gelöst.

Den erfindungsgemäßen Falzmaschinen liegt das gemeinsame Prinzip zugrunde, durch die Bewegung des Rollenhebels auf der Kurvenbahn sicherzustellen, dass sich die Schutzhaube in allen Schwenkstellungen im Gleichgewicht befindet, wobei sie sich nicht selbständig ohne Bedienkraft aus einer entsprechenden Stellung bewegt. Die Schutzhaube kann mit sehr geringen Bedienkräften angehoben bzw. gesenkt werden. Um einen großen Haubenöffnungswinkel zu erreichen, ist es mittels einer entsprechend ausgelegten Kurvenbahn möglich, dass der Gewichtsausgleich auch über den oberen Druckpunkt der Haube hinweg wirkt, d. h. der Schwerpunkt kann sich hinter die Schwenkachse der Schutzhaube bewegen, ohne dass die Schutzhaube nach hinten fällt.

Ein Ausführungsbeispiel der Erfindung ist nachstehend anhand der Zeichnungen näher erläutert. Es zeigen
Fig. 1 perspektivisch eine erste Ausführungsform einer Anlenkung einer Schutzhaube am Gestell einer Falzmaschine,
Fig. 2 ein Getriebeschema der Anlenkung der Schutzhaube von Fig. 1, wobei sich die Schutzhaube in einer geschlossenen Stellung befindet,
Fig. 3 ein Getriebeschema der Anlenkung der Schutzhaube von Fig. 1, wobei sich die Schutzhaube in einer Mittelstellung befindet,
Fig. 4 ein Getriebeschema der Anlenkung der Schutzhaube von Fig. 1, wobei sich die Schutzhaube in einer Offenstellung befindet, und
Fig. 5 ein Getriebeschema einer zweiten Ausführungsform einer Anlenkung der Schutzhaube von Fig. 1, wobei sich die Schutzhaube in einer Offenstellung befindet.

Die in Fig. 1 gezeigte Falzmaschine 10 weist zwei Gestellwände 12, 14 auf, an denen eine Schutzhaube 18 angrenzend an den unteren Rand ihrer Rückwand 19 um eine horizontale Schwenkachse 16 verschwenkbar angelenkt ist. Die Gestellwand 14 befindet sich auf der von einem Bediener der Falzmaschine 10 abgewandten Seite. Im Bereich oberhalb der Gestellwand 14 ist im oberen Bereich der Rückwand 19 eine Lagereinrichtung 26 vorgesehen, an der zwei Gasfedern 22, 24 einer Gasfedervorrichtung 20 mit ihrem oberen Ende um eine horizontale Schwenkachse verschwenkbar gelagert sind. Im unteren Bereich der Rückwand 19 ist unterhalb der Lagereinrichtung 26 eine weitere Lagereinrichtung 33 vorgesehen, an der ein Rollenhebel 28 mit einem Ende um eine horizontale Schwenkachse verschwenkbar gelagert ist. An dem Rollenhebel 28 sind die anderen Enden der Gasfedern 22, 24 um eine horizontale Achse verschwenkbar gelagert.

An der unteren Seite des Rollenhebels 28 ist eine Rolle 30 um eine horizontale Achse drehbar gelagert, die nach unten aus dem Rollenhebel 28 vorsteht. Die Rolle 30 läuft auf einer Kurvenbahn 32, die auf der Oberseite einer Kurvenvorrichtung 34 ausgebildet ist, die an der Gestellwand 14 befestigt ist.

Die Kurvenbahn 32 der Kurvenvorrichtung 34 hat annähernd einen sinusförmigen Verlauf, wie dies insbesondere aus den Figuren 2 und 3 zu erkennen ist. Von der rechten Seite der Kurvenbahn 32 aus gesehen, steigt die Kurvenbahn im ersten Abschnitt 40 zunächst steil an und geht dann in einen flacheren Abschnitt 42 über, auf den wiederum ein steiler Abschnitt 44 erfolgt.

Fig. 2 zeigt die Schutzhaube 18 in ihrer Schließstellung. In dieser Schließstellung liegt die Rolle 30 an dem rechten steilen Abschnitt 40 der Kurvenbahn 32 an. In Fig. 3 ist eine Mittelstellung der Schutzhaube 18 gezeigt. In dieser Stellung befindet sich die Rolle 30 auf dem flacheren Abschnitt 42. Fig. 4 zeigt die Stellung, in der die Schutzhaube 18 vollständig offen ist. In dieser Stellung liegt die Rolle 30 am Ende des linken steilen Abschnitts 44 der Kurvenbahn 32 an.

Die Kurvenbahn 32 ist so gestaltet, dass sich die Schutzhaube 18 in allen Schwenkstellungen stets im Gleichgewicht befindet, so dass sie sich nicht selbsttätig aus den jeweiligen Schwenkstellungen bewegt und mit geringer Kraft aus der jeweiligen Schwenkstellung bewegt werden kann. Die Form der Kurvenbahn 32 ist natürlich u.a. abhängig von den geometrischen Verhältnissen der Haube 18 und den Kräften der Druckfedervorrichtung 20.

Bei der in Fig. 1 gezeigten Falzmaschine werden aus Sicherheitsgründen zwei Druckfedern 22, 24 für die Gasfedervorrichtung 20 verwendet. Es ist natürlich auch möglich, nur eine einzige Druckfeder als Gasfedervorrichtung zu verwenden.

Bei der in den Figuren gezeigten Falzmaschine sind die Gasfedervorrichtung 20 und der Rollenhebel 28 jeweils verschwenkbar an der Schutzhaube 18 gelagert und die Kurvenbahn 32 fest an dem Gestell angebracht.

In Fig. 5 ist eine weitere Ausführungsform der Anlenkung gezeigt. Die Gasfedervorrichtung 20 ist hier mit einem Ende an einem Anlenkpunkt 26 an der Schutzhaube 18 und mit dem anderen Ende an einer Kurvenvorrichtung 50 mit einer an ihrer Unterseite vorgesehenen Kurvenbahn 52 gelenkig gelagert, die mit einem Ende an der Schutzhaube 18 zwischen der Schwenkachse 16 der Schutzhaube 18 und dem Anlenkpunkt 26 der Gasfedervorrichtung 20 an der Schutzhaube 18 angelenkt ist und mit der Kurvenbahn 32 auf einer gestellfesten Rolle 30 aufliegt. Die Kurvenbahn 32 ist so ausgebildet, dass sich die Schutzhaube 18 in allen Schwenkstellungen im Gleichgewicht befindet.

Durch Vertauschung der Getriebeglieder kann jedoch die der Erfindung zugrundeliegende Aufgabe ebenfalls gelöst werden. Es ist auch möglich, den Rollenhebel gelenkig an dem Gestell zu lagern und die Kurvenbahn an der Schutzhaube anzubringen. Eine andere Möglichkeit ist auch, die Rolle fest an dem Gestell anzubringen und die Kurvenvorrichtung an der Schutzhaube anzulenken.

Zu jeder der erwähnten kinematischen Varianten gibt es jeweils noch eine im Äquivalenzbereich liegende kinematische Umkehr, indem man das Gelenk 26 von der Haube 18 auf das Gestell 14 verlegt. Weitere äquivalente Varianten ergeben sich, wenn statt der Gasdruckfeder eine Gaszugfeder verwendet wird.

## Patentansprüche

1. Falzmaschine mit einem Gestell (12, 14) und einer an dem Gestell (12, 14) um eine horizontale Schwenkachse (16) schwenkbar gelagerten Schutzhaube (18), wobei zwischen Schutzhaube (18) und Gestell (12, 14) eine Gasfedervorrichtung (20) angeordnet ist,
**dadurch gekennzeichnet, dass** die Gasfedervorrichtung (20) mit einem Ende an einem Anlenkpunkt (26) an der Schutzhaube (18) und mit dem anderen Ende an einem Rollenhebel (28) gelenkig gelagert ist, der mit einem Ende zwischen der Schwenkachse (16) der Schutzhaube (18) und dem Anlenkpunkt (26) der Gasfedervorrichtung (20) an der Schutzhaube (18) angelenkt ist und an dem eine Rolle (30) drehbar gelagert ist, die auf einer Kurvenbahn (32) einer Kurvenvorrichtung (34) läuft, die an dem Gestell (12, 14) angebracht ist, und dass die Kurvenbahn (32) so ausgebildet ist, dass sich die Schutzhaube (18) in allen Schwenkstellungen im Gleichgewicht befindet.

2. Falzmaschine mit einem Gestell (12, 14) und einer an dem Gestell (12, 14) um eine horizontale Schwenkachse (16) schwenkbar gelagerten Schutzhaube (18), wobei zwischen Schutzhaube (18) und Gestell (12, 14) eine Gasfedervorrichtung (20) angeordnet ist,
**dadurch gekennzeichnet, dass** die Gasfedervorrichtung (20) mit einem Ende an einem Anlenkpunkt (26) an der Schutzhaube (18) und mit dem anderen Ende an einem Rollenhebel (28) gelenkig gelagert ist, der mit einem Ende an dem Gestell (12, 14) angelenkt ist und an dem eine Rolle (30) drehbar gelagert ist,
die auf einer Kurvenbahn (32) einer Kurvenvorrichtung (34) läuft, die an der Schutzhaube (18) zwischen der Schwenkachse (16) der Schutzhaube (18) und dem Anlenkpunkt (26) der Gasfedervorrichtung (20) an der Schutzhaube (18) befestigt ist, und dass die Kurvenbahn (32) so ausgebildet ist, dass sich die Schutzhaube (18) in allen Schwenkstellungen im Gleichgewicht befindet.

3. Falzmaschine mit einem Gestell (12, 14) und einer an dem Gestell (12, 14) um eine horizontale Schwenkachse (16) schwenkbar gelagerten Schutzhaube (18), wobei zwischen Schutzhaube (18) und Gestell (12, 14) eine Gasfedervorrichtung (20) angeordnet ist,
**dadurch gekennzeichnet, dass** die Gasfedervorrichtung (20) mit einem Ende an einem Anlenkpunkt (26) an der Schutzhaube (18) und mit dem anderen Ende an einer Kurvenvorrichtung (50) mit einer Kurvenbahn (52) gelenkig gelagert ist, die mit einem Ende an der Schutzhaube (18) zwischen der Schwenkachse (16) der Schutzhaube (18) und dem Anlenkpunkt (26) der Gasfedervorrichtung (20) an der Schutzhaube (18) angelenkt ist und mit der Kurvenbahn (52) auf einer gestellfesten Rolle (54) aufliegt, und dass die Kurvenbahn (52) so ausgebildet ist, dass sich die Schutzhaube (18) in allen Schwenkstellungen im Gleichgewicht befindet.

4. Falzmaschine nach Anspruch 1, 2, oder 3, **dadurch gekennzeichnet, dass** die Gasfedervorrichtung, die Kurvenvorrichtung und der Rollenhebel auf der dem Bediener abgewandten Seite der Falzmaschine angeordnet sind.

## Claims

1. A folding machine comprising a frame (12, 14) and a protective hood (18) supported on the frame (12, 14) pivotably about a horizontal swivel axis (16), wherein a gas spring device (20) is arranged between the protective hood (18) and the frame (12, 14),
**characterised in that** the gas spring device (20) is supported in an articulated manner with its one end at an articulation point (26) at the protective hood (18) and with its other end at a roller lever (28), wherein one end of the roller lever (28) is articulated at the protective hood (18) between the swivel axis (16) of the protective hood (18) and the articulation point (26) of the gas spring device (20) and wherein a roller (30) is supported in a rotatable manner on the roller lever (28), which roller (30) runs on a curved path (32) of a cam device (34) mounted at the frame (12, 14), and **in that** the curved path (32) is formed such that the protective hood (18) keeps its balance in any swivel position.

2. A folding machine comprising a frame (12, 14) and a protective hood (18) supported on the frame (12, 14) pivotably about a horizontal swivel axis (16), wherein a gas spring device (20) is arranged between the protective hood (18) and the frame (12, 14),
**characterised in that** the gas spring device (20) is supported in an articulated manner with its one end at an articulation point (26) at the protective hood (18) and with its other end at a roller lever (28), wherein one end of the roller lever (28) is articulated at the frame (12, 14) and wherein a roller (30) is supported in a rotatable manner on the roller lever (28), which roller (30) runs on a curved path (32) of a cam device (34) fixed at the protective hood (18) between the swivel axis (16) of the protective hood (18) and the articulation point (26) of the gas spring device (20) at the protective hood (18), and **in that** the curved path (32) is formed such that the protective hood (18) keeps its balance in any swivel position.

3. A folding machine comprising a frame (12, 14) and a protective hood (18) supported on the frame (12, 14) pivotably about a horizontal swivel axis (16), wherein a gas spring device (20) is arranged between the protective hood (18) and the frame (12, 14),
**characterised in that** the gas spring device (20) is supported in an articulated manner with its one end at an articulation point (26) at the protective hood (18) and with its other end at a cam device (50) having a curved path (52), wherein one end of the cam device (50) is articulated at the protective hood (18) between the swivel axis (16) of the protective hood (18) and the articulation point (26) of the gas spring device (20) at the protective hood (18) and wherein the curved path (52) of the cam device (50) rests upon a roller (54) fixed to the frame, and **in that** the curved path (32) is formed such that the protective hood (18) keeps its balance in any swivel position.

4. The folding machine according to claim 1, 2 or 3, **characterised in that** the gas spring device, the cam device and the roller lever are arranged at the side of the folding machine facing away from an operator.

## Revendications

1. Plieuse comprenant un bâti (12, 14) et un capot de protection (18) monté sur le bâti (12, 14) de façon à pouvoir pivoter autour d'un axe de pivotement horizontal (16), dans laquelle un dispositif de ressort à gaz (20) est disposé entre le capot de protection (18) et le bâti (12, 14), **caractérisée en ce que** le dispositif de ressort à gaz (20) est monté de manière articulée avec une extrémité sur un point d'articulation (26) prévu sur le capot de protection (18) et avec l'autre extrémité sur un levier à galet (28), lequel est articulé avec une extrémité sur le capot de protection (18) entre l'axe de pivotement (16) du capot de protection (18) et le point d'articulation (26) du dispositif de ressort à gaz (20) et sur lequel est monté en rotation un galet (30) qui roule sur un chemin incurvé (32) d'un dispositif à courbes (34) fixé sur le bâti (12, 14), et **en ce que** le chemin incurvé (32) est conçu de façon à ce que le capot de protection (18) se trouve en équilibre dans toutes les positions de pivotement.

2. Plieuse comprenant un bâti (12, 14) et un capot de protection (18) monté sur le bâti (12, 14) de façon à pouvoir pivoter autour d'un axe de pivotement horizontal (16), dans laquelle un dispositif de ressort à gaz (20) est disposé entre le capot de protection (18) et le bâti (12, 14), **caractérisée en ce que** le dispositif de ressort à gaz (20) est monté de manière articulée avec une extrémité sur un point d'articulation (26) prévu sur le capot de protection (18) et avec l'autre extrémité sur un levier à galet (28), lequel est articulé avec une extrémité sur le bâti (12, 14) et sur lequel est monté en rotation un galet (30) qui roule sur un chemin incurvé (32) d'un dispositif à courbes (34) fixé sur le capot de protection (18) entre l'axe de pivotement (16) du capot de protection (18) et le point d'articulation (26) du dispositif de ressort à gaz (20), et **en ce que** le chemin incurvé (32) est conçu de façon à ce que le capot de protection (18) se trouve en équilibre dans toutes les positions de pivotement.

3. Plieuse comprenant un bâti (12, 14) et un capot de protection (18) monté sur le bâti (12, 14) de manière à pouvoir pivoter autour d'un axe de pivotement horizontal (16), dans laquelle un dispositif de ressort à gaz (20) est disposé entre le capot de protection (18) et le bâti (12, 14), **caractérisée en ce que** le dispositif de ressort à gaz (20) est monté de manière articulée avec une extrémité sur un point d'articulation (26) prévu sur le capot de protection (18) et avec l'autre extrémité sur un dispositif à courbes (50) comprenant un chemin incurvé (52), qui est articulé avec une extrémité sur le capot de protection (18) entre l'axe de pivotement (16) du capot de protection (18) et le point d'articulation (26) du dispositif de ressort à gaz (20) et qui repose avec le chemin incurvé (52) sur un galet (54) fixé au bâti, et **en ce que** le chemin incurvé (52) est conçue de façon à ce que le capot de protection (18) se trouve en équilibre dans toutes les positions de pivotement.

4. Plieuse selon la revendication 1, 2 ou 3, **caractérisée en ce que** le dispositif de ressort à gaz, le dispositif à courbes et le levier à galet sont disposés sur le côté opposé à l'utilisateur de la plieuse.
